# EUROPÄISCHE PATENTSCHRIFT

(11) **EP 3 969 706 B1**
(45) Veröffentlichungstag und Bekanntmachung des Hinweises auf die Patenterteilung: **28.02.2024**
(21) Anmeldenummer: 20721389.3
(22) Anmeldetag: 15.04.2020
(51) Int. Cl.: E05D 15/40, E05F 1/10

(54) **MÖBELANTRIEB**
FURNITURE DRIVE
DISPOSITIF D'ENTRAÎNEMENT DE MEUBLE

(30) Priorität: 17.05.2019 AT 504482019
(43) Veröffentlichungstag der Anmeldung: 23.03.2022
(73) Patentinhaber: Julius Blum GmbH, 6973 Höchst (AT)
(72) Erfinder: HOLZAPFEL, Andreas, 6900 Bregenz (AT)
(74) Vertreter: Torggler & Hofmann Patentanwälte - Innsbruck
(86) Internationale Anmeldenummer: PCT/AT2020/060152
(87) Internationale Veröffentlichungsnummer: WO 2020/232484

(56) Entgegenhaltungen:
- DE-A1-102017 104 170
- DE-U1-202017 102 809

## Beschreibung

Die vorliegende Erfindung bezieht sich auf einen Möbelantrieb zum Bewegen eines relativ zu einem Möbelkorpus bewegbar gelagerten Möbelteiles, umfassend:
- ein Gehäuse, welches dazu ausgebildet ist, in einem montierten Zustand zumindest bereichsweise innerhalb einer Aussparung einer Möbelplatte des Möbelkorpus aufgenommen zu werden,
- eine Stellarmanordnung zum Bewegen des bewegbaren Möbelteiles.

Solche Möbelbeschläge sind z.B. aus der DE 20201712809 U1 und DE 102017104170 A1 bekannt.

Im Weiteren betrifft die Erfindung ein Möbel mit einem Möbelkorpus, einem relativ zum Möbelkorpus bewegbar gelagerten Möbelteil und mit einem Möbelantrieb der zu beschreibenden Art zum Bewegen des bewegbaren Möbelteiles.

Das Gehäuse solcher Möbelantriebe wird üblicherweise an einer Seitenwand des Möbelkorpus befestigt, wobei die Stellarmanordnung des Möbelantriebes durch zumindest einen Kraftspeicher vorgespannt ist und in einem montierten Zustand mit dem bewegbaren Möbelteil in Verbindung steht.

In letzter Zeit ist man dazu übergegangen, das Gehäuse des Möbelantriebes zumindest teilweise innerhalb einer Aussparung einer Möbelplatte des Möbelkorpus zu integrieren (beispielsweise wie in der WO 2019/091968 A1 gezeigt), sodass der Möbelantrieb aus optischer Sicht kaum mehr in Erscheinung tritt. In einer solchen Einbausituation wird in der Möbelplatte eine Aussparung - beispielsweise in Form eines Sacklochs - angebracht, wobei das Gehäuse bei der Montage in dieses Sackloch einschiebbar ist. Die Aussparung wird beispielsweise durch Fräsen hergestellt, wobei - insbesondere bei gröberen Fasern des Holzmaterials - die erhebliche Gefahr besteht, dass eine Sichtkante der Aussparung ausfranst und folglich unansehnlich in Erscheinung tritt. Außerdem ist die Positionierung des Gehäuses innerhalb der Aussparung mit Schwierigkeiten verbunden, weil bei einem in der Aussparung integrierten Gehäuse ein Spalt zwischen dem Gehäuse und einer Wand der Aussparung verbleibt.

In der DE 20 2017 102 812 U1 ist ein Möbelantrieb mit einem Gehäuse gezeigt, welches in einem Montagezustand vollständig innerhalb einer Seitenwand des Möbelkorpus aufgenommen ist. In Fig. 3 ist ein vorderer Stirnabschnitt (Bezugszeichen 21) gezeigt, welcher im Montagezustand bündig zu einer schmalen Stirnseite der Seitenwand angeordnet ist. Der Stirnabschnitt 21 weist eine rechteckförmige Aussparung auf, durch welche die Schwenkarme der Schwenkarm-Anordnung hindurchgeführt sind.

In der WO 2008/031814 A1 ist eine Öffnungs- und Schließvorrichtung für bewegbare Möbelteile gezeigt, wobei ein magnetisches Element an einem linear verschiebbaren Schieber angeordnet ist. Der vordere Endbereich der Vorrichtung wird durch eine Hülse mit einem verbreiterten Flansch verschlossen, welcher in einem montierten Zustand am Möbelkorpus anliegt.

Aufgabe der vorliegenden Erfindung ist es, einen Möbelantrieb der eingangs erwähnten Gattung anzugeben, wobei zumindest einer der oben diskutierten Nachteile vermieden ist.

Dies wird erfindungsgemäß durch die Merkmale des Patentanspruchs 1 gelöst. Weitere Ausführungsbeispiele der Erfindung sind in den abhängigen Patentansprüchen angegeben.

Gemäß der Erfindung ist vorgesehen, dass am Gehäuse des Möbelantriebes eine Abdeckung vorgesehen ist, welche zumindest einen seitlich vorspringenden und im Wesentlichen ringförmig ausgebildeten Flansch aufweist.

Der seitliche Flansch der Abdeckung kann - je nach Einbausituation des Möbelantriebes - die folgenden Vorteile aufweisen:
1.) Eine Hinterseite des seitlich vorspringenden Flansches der Abdeckung kann einen an der Möbelplatte, vorzugsweise einen an einer Stirnseite der Möbelplatte, anlegbaren Tiefenanschlag für das Gehäuse des Möbelantriebes ausbilden. Auf diese Weise nimmt das Gehäuse des Möbelantriebes in einem montierten Zustand eine definierte Tiefenposition in Bezug zur Möbelplatte ein.
2.) Der seitlich vorspringende Flansch der Abdeckung kann in einem montierten Zustand des Möbelantriebes einen zwischen dem Gehäuse und einer Innenwand der Aussparung befindlichen Spalt abdecken. Auf diese Weise tritt dieser Spalt aus optischer Sicht nicht mehr in Erscheinung.
3.) Der seitlich vorspringende Flansch der Abdeckung kann in einem montierten Zustand des Möbelantriebes eine zwischen der Stirnseite der Möbelplatte und einer Wand der Aussparung befindliche Kante der Möbelplatte abdecken. Auf diese Weise kann auf eine aufwändige Nachbearbeitung dieser Kante, selbst wenn diese etwas ausgefranst ist, verzichtet werden.
4.) Ein Abschnitt des seitlich vorspringenden Flansches kann in einem montierten Zustand des Möbelantriebes an einem von der Stirnseite der Möbelplatte rückspringenden Falz anliegen, sodass eine Vorderseite des Flansches bündig mit der Stirnseite der Möbelplatte abschließt. Neben einem bündigen Abschluss zwischen der Vorderseite des Flansches und der Stirnseite der Möbelplatte kann eine Außenkante des Flansches einen am Falz anlegbaren Seitenanschlag ausbilden. Auf diese Weise nimmt das Gehäuse des Möbelantriebes in einem montierten Zustand eine definierte Seitenposition und/oder Höhenposition in Bezug zur Möbelplatte ein.

Unter dem Begriff "montierter Zustand" wird im Rahmen der vorliegenden Erfindung stets die bestimmungsgemäße und übliche Einbaulage des Möbelantriebes verstanden.

Die Abdeckung des Möbelantriebes ist bei montiertem Möbelantrieb dem bewegbaren Möbelteil zugewandt und im vorderen Bereich des Gehäuses angeordnet.

Das Gehäuse des Möbelantriebes kann beispielsweise im Wesentlichen quaderförmig ausgebildet sein, wobei die Abdeckung in einem montierten Zustand des Gehäuses an der Möbelplatte an einer vorderen Schmalseite des quaderförmigen Gehäuses angeordnet ist.

Gemäß einem Ausführungsbeispiel kann vorgesehen sein, dass das Gehäuse des Möbelantriebes eine erste Gehäusewand und eine von der ersten Gehäusewand zumindest bereichsweise beabstandete zweite Gehäusewand aufweist. Zwischen der ersten Gehäusewand und der zweiten Gehäusewand ist eine Öffnung gebildet, wobei die Abdeckung im Bereich dieser Öffnung angeordnet ist. Die Stellarmanordnung des Möbelantriebes kann zumindest einen bewegbar gelagerten Stellarm aufweisen, welcher in zumindest einer Relativstellung durch die Öffnung des Gehäuses hindurchragt.

Die Abdeckung kann die Öffnung des Gehäuses im Wesentlichen ringförmig umgeben, wobei der durch die Öffnung des Gehäuses hindurchragende Stellarm der Stellarmanordnung in zumindest einer Relativstellung durch die ringförmige Abdeckung hindurch verläuft.

Die Abdeckung kann in einem montierten Zustand und in einer Vorderansicht auf den Möbelkorpus im Wesentlichen rechteckförmig ausgebildet sein.

Die Abdeckung kann zumindest bereichsweise einen L-förmigen Abschnitt aufweisen, wobei ein erster Schenkel des L-förmigen Abschnitts in einem montierten Zustand des Möbelantriebes an einer Stirnseite der Möbelplatte anliegt. Alternativ kann vorgesehen sein, dass der erste Schenkel des L-förmigen Abschnitts in einem montierten Zustand des Möbelantriebes an einem von der Stirnseite der Möbelplatte rückspringenden Falz anliegt, sodass eine Außenseite des L-förmigen Abschnitts bündig mit der Stirnseite der Möbelplatte abschließt. Ein zweiter Schenkel des L-förmigen Abschnitts kann hingegen in einem montierten Zustand des Möbelantriebes in das Innere des Möbelplatte hineinreichen.

Die Abdeckung kann mit dem Gehäuse des Möbelantriebes verbunden sein oder in einer alternativen Weise mit dem Gehäuse lösbar verbindbar sein. Dies kann beispielsweise durch wenigstens eine Schnappverbindung erfolgen, durch welche die Abdeckung mit dem Gehäuse werkzeuglos verbindbar und werkzeuglos abnehmbar ist.

Die Abdeckung kann aus einem vom Gehäuse verschiedenen, vorzugsweise vernickeltem, Material (beispielsweise Metall, Kunststoff oder ein Verbundwerkstoff) gebildet sein.

Weitere Einzelheiten und Vorteile der vorliegenden Erfindung ergeben sich aus der nachfolgenden Figurenbeschreibung.
- Fig. 1a, 1b: zeigen ein Möbel mit einem bewegbaren Möbelteil in einer perspektivischen Ansicht und in einer Explosionsdarstellung,
- Fig. 2a, 2b: zeigen einen Möbelantrieb mit einer ersten Gehäusewand und mit einer zweiten Gehäusewand in perspektivischen Ansichten,
- Fig. 3: zeigt den Möbelantrieb in einer Explosionsdarstellung,
- Fig. 4a, 4b: zeigen zwei verschiedene Ausführungsbeispiele des an der Möbelplatte angebrachten Möbelantriebes in einem Horizontalschnitt.

Fig. 1a zeigt eine perspektivische Ansicht eines Möbels 1, welches einen Möbelkorpus 2, ein relativ zum Möbelkorpus 2 bewegbar gelagertes Möbelteil 3 und zumindest einen Möbelantrieb 4 zum Bewegen des bewegbaren Möbelteiles 3 aufweist. Das Möbel 1 weist Möbelplatten 6 in Form von Seitenwänden, einen Oberboden 7 und einen Unterboden 8 auf. Im gezeigten Ausführungsbeispiel ist der Möbelantrieb 4 zumindest teilweise, vorzugsweise im Wesentlichen vollständig, in der als Möbelplatten 6 ausgebildeten Seitenwand integriert, wobei das bewegbare Möbelteil 3 zwischen einer den Möbelkorpus 2 verdeckenden Schließstellung und einer relativ zum Möbelkorpus 2 angehobenen Offenstellung bewegbar gelagert ist. Selbstverständlich ist es auch möglich, den Möbelantrieb 4 in einer horizontal verlaufenden Möbelplatte zu integrieren, also beispielweise im Oberboden 7, im Unterboden 8 und/oder in einem zwischen dem Oberboden 7 und dem Unterboden 8 angeordneten Regalbrett. In einem solchen Fall ist das bewegbare Möbelteil 3 relativ zum Möbelkorpus 2 um eine in Montagelage vertikal verlaufende Achse schwenkbar gelagert. Der Möbelantrieb 4 weist eine Stellarmanordnung 5 zum Bewegen des bewegbaren Möbelteiles 3 und wenigstens einen Kraftspeicher 10 (Fig. 1b) zur Kraftbeaufschlagung der Stellarmanordnung 5 auf.

Fig.1b zeigt das Möbel 1 in einer Explosionsdarstellung, wobei zwei, vorzugsweise identisch ausgebildete, Möbelantriebe 4 zum Bewegen des bewegbaren Möbelteiles 3 vorgesehen sind. Die Möbelantriebe 4 weisen jeweils ein Gehäuse 9 auf, welches in einem Montagezustand zumindest bereichsweise, vorzugsweise im Wesentlichen vollständig, innerhalb einer Aussparung 11 der als Möbelplatten 6 ausgebildeten Seitenwände aufgenommen ist. In einem montierten Zustand schließt das Gehäuse 9 mit einer Stirnseite 6a der Möbelplatte 6 im Wesentlichen bündig ab. Die Aussparung 11 kann beispielsweise als Sackloch ausgebildet sein, wobei das Gehäuse 9 bei der Montage von vorne her (d.h. ausgehend von der schmalen Stirnseite 6a der Möbelplatte 6) in die taschenförmige Aussparung 11 einschiebbar ist. Im Gehäuse 9 ist zumindest ein Kraftspeicher 10 (beispielsweise eine oder mehrere Druckfedern) zur Kraftbeaufschlagung der Stellarmanordnung 5 angeordnet. Am vorderen Endbereich des Gehäuses 9 ist eine Abdeckung 12 vorgesehen, wobei zumindest ein bewegbar gelagerter Stellarm 5a, 5b, 5c (Fig. 2a) der Stellarmanordnung 5 in einer Relativstellung durch die Abdeckung 12 hindurch führbar ist.

Fig. 2a zeigt den Möbelantrieb 4 in einer perspektivischen Ansicht, wobei das Gehäuse 9 wenigstens eine, vorzugsweise im Wesentlichen flach ausgebildete, Gehäusewand 9a aufweist. An der Gehäusewand 9a ist ein um eine Achse 13 schwenkbarer Lagerteil 14 anordnet, an welchem der Kraftspeicher 10 mit einem ersten Endbereich abstützbar ist. Der Kraftspeicher 10 kann zumindest eine Schraubenfeder, vorzugsweise wenigstens eine Druckfeder, umfassen. Ein zweiter Endbereich des Kraftspeichers 10 wirkt auf ein Druckstück 20, welches über eine Angriffsstelle 18 mit einem um die Gelenkachse 15 schwenkbaren Zwischenhebel 16 gelenkig verbunden ist. Durch eine Verdrehung eines Einstellelementes 19 ist eine Lage der Angriffsstelle 18 entlang einer Gewindespindel 17 einstellbar, wodurch eine auf die Stellarmanordnung 5 wirkende Kraft des Kraftspeichers 10 einstellbar ist. Die Stellarmanordnung 5 umfasst zumindest einen, vorzugsweise mehrere, Stellarm(e) 5a, 5b, 5c zum Bewegen des bewegbaren Möbelteiles 3. Am bewegbaren Möbelteil 3 ist ein Beschlagteil 21 zu befestigen, wobei das Beschlagteil 21 zumindest eine oder mehrere Befestigungsstellen 22 aufweist und mit der Stellarmanordnung 5 lösbar verriegelbar ist. In der Fig. 2a ist der verriegelte Zustand zwischen der Stellarmanordnung 5 und dem Beschlagteil 21 gezeigt.

Am vorderen Ende der Gehäusewand 9a ist eine Abdeckung 12 vorgesehen, welche zumindest einen seitlich vorspringenden Flansch 12a aufweist. Im gezeigten Ausführungsbeispiel ist der Flansch 12a im Wesentlichen ringförmig ausgebildet und bildet einen an einer Stirnseite 6a der Möbelplatte 6 anlegbaren Tiefenanschlag für das Gehäuse 9 aus.

Fig. 2b zeigt den Möbelantrieb 4 gemäß Fig. 2a, wobei das Gehäuse 9 durch eine zweite Gehäusewand 9b verschlossen ist. Die erste Gehäusewand 9a und die zweiten Gehäusewand 9b sind jeweils flach ausgeführt und bilden gemeinsam ein im Wesentlichen quaderförmiges Gehäuse 9 aus. Die Gehäusewände 9a, 9b sind parallel zueinander beabstandet, wobei zwischen den Gehäusewänden 9a, 9b eine frontseitige Öffnung 23 gebildet ist, wobei die Abdeckung 12 im Bereich dieser Öffnung 23 angeordnet ist. Wenigstens ein Stellarm 5a, 5b, 5c der Stellarmanordnung 5 ragt in wenigstens einer Relativstellung, vorzugsweise in einer Stellung, in welcher das bewegbare Möbelteil 3 vollständig geöffnet ist, durch die Öffnung 23 des Gehäuses 9 und durch die Abdeckung 12 hindurch.

Fig. 3 zeigt den Möbelantrieb 4 in einer Explosionsdarstellung. Die Abdeckung 12 kann entweder zusammen mit dem Gehäuse 9 (Gehäusewände 9a, 9b) einstückig ausgebildet sein oder alternativ als ein vom Gehäuse 9 gesonderter Bauteil ausgeführt sein. Gemäß einem Ausführungsbeispiel kann die Abdeckung 12 aus einem von den Gehäusewänden 9a, 9b verschiedenen Material bestehen, wodurch sich der ästhetische Gesamteindruck verbessern lässt. Die Abdeckung 12 kann mit dem Gehäuse 9 lösbar befestigbar sein, was beispielsweise durch wenigstens eine Schnappverbindung herbeigeführt werden kann.

Fig. 4a zeigt das an der Möbelplatte 6 angeordnete Gehäuse 9 in einem Horizontalschnitt. Im Möbelteil 6 ist eine Aussparung 11, vorzugsweise ein Sackloch, zur Aufnahme des Gehäuses 9 vorgesehen. Eine Hinterseite 28 des seitlich vorspringenden Flansches 12a der Abdeckung 12 kann einen an der Möbelplatte 6, vorzugsweise einen an einer Stirnseite 6a der Möbelplatte 6, anlegbaren Tiefenanschlag für das Gehäuse 9 des Möbelantriebes 4 ausbilden. Auf diese Weise nimmt das Gehäuse 9 des Möbelantriebes 4 in einem montierten Zustand eine definierte Tiefenposition in Bezug zur Möbelplatte 6 ein. Der seitlich vorspringende Flansch 12a der Abdeckung 12 kann in einem montierten Zustand des Möbelantriebes 4 einen zwischen dem Gehäuse 9 und einer Innenwand 11a der Aussparung 11 befindlichen Spalt 25 abdecken. Auf diese Weise tritt dieser Spalt 25 aus optischer Sicht nicht mehr in Erscheinung. Der seitlich vorspringende Flansch 12a der Abdeckung 12 kann in einem montierten Zustand des Möbelantriebes 4 eine zwischen der Stirnseite 6a der Möbelplatte 6 und einer Innenwand 11a der Aussparung 11 befindliche Kante 26 der Möbelplatte 6 abdecken. Auf diese Weise kann auf eine aufwändige Nachbearbeitung dieser Kante 26, insbesondere wenn diese etwas ausgefranst ist, verzichtet werden.

Die Abdeckung 12 kann zumindest bereichsweise einen L-förmigen Abschnitt aufweisen. Dabei kann vorgesehen sein, dass ein erster Schenkel 24a des L-förmigen Abschnitts der Abdeckung 12 in einem montierten Zustand des Möbelantriebes 4 an der Stirnseite 6a der Möbelplatte 6 anliegt. Ein zweiter Schenkel 24b des L-förmigen Abschnitts kann hingegen in einem montierten Zustand des Möbelantriebes 4 in das Innere des Möbelplatte 6 hineinreichen.

Fig. 4b zeigt das an der Möbelplatte 6 angeordnete Gehäuse 9 in einem Horizontalschnitt, wobei an der Möbelplatte 6 ein von der Stirnseite 6a rückspringender Falz 27 vorgesehen ist. Bei diesem Ausführungsbeispiel liegt der erste Schenkel 24a der Abdeckung 12 in einem montierten Zustand des Möbelantriebes 4 an dem von der Stirnseite 6a der Möbelplatte 6 rückspringenden Falz 27 an, sodass eine Vorderseite 29 des L-förmigen Abschnitts bündig mit der Stirnseite 6a der Möbelplatte 6 abschließt. Dies bietet den besonderen Vorteil, dass das Gehäuse 9 in Bezug zur Aussparung 11 nicht nur in Tiefenrichtung, sondern auch in einer seitlichen Richtung und bei einem ringförmig ausgebildeten Flansch 12a auch in einer Höhenrichtung mit einem definierten Anschlag positionierbar ist.

## Patentansprüche

1. Möbelantrieb (4) zum Bewegen eines relativ zu einem Möbelkorpus (2) bewegbar gelagerten Möbelteiles (3), umfassend:
- ein Gehäuse (9), welches dazu ausgebildet ist, in einem montierten Zustand zumindest bereichsweise innerhalb einer Aussparung (11) einer Möbelplatte (6) des Möbelkorpus (2) aufgenommen zu werden,
- eine Stellarmanordnung (5) zum Bewegen des bewegbaren Möbelteiles (3),
**dadurch gekennzeichnet, dass** am Gehäuse (9) des Möbelantriebes (4) eine Abdeckung (12) vorgesehen ist, welche zumindest einen seitlich vorspringenden und im Wesentlichen ringförmig ausgebildeten Flansch (12a) aufweist.

2. Möbelantrieb nach Anspruch 1, **dadurch gekennzeichnet, dass** eine Hinterseite (28) des seitlich vorspringenden Flansches (12a) der Abdeckung (12) einen an der Möbelplatte (6), vorzugsweise einen an einer Stirnseite (6a) der Möbelplatte (6), anlegbaren Tiefenanschlag für das Gehäuse (9) des Möbelantriebes (4) ausbildet.

3. Möbelantrieb nach Anspruch 1 oder 2, **dadurch gekennzeichnet, dass** das Gehäuse (9) des Möbelantriebes (4) eine erste Gehäusewand (9a) und eine von der ersten Gehäusewand (9a) zumindest bereichsweise beabstandete zweite Gehäusewand (9b) aufweist.

4. Möbelantrieb nach Anspruch 3, **dadurch gekennzeichnet, dass** zwischen der ersten Gehäusewand (9a) und der zweiten Gehäusewand (9) eine Öffnung (23) gebildet ist, wobei die Abdeckung (12) im Bereich dieser Öffnung (23) angeordnet ist.

5. Möbelantrieb nach Anspruch 4, **dadurch gekennzeichnet, dass** die Stellarmanordnung (5) zumindest einen bewegbar gelagerten Stellarm (5a, 5b, 5c) aufweist, welcher in zumindest einer Relativstellung durch die Öffnung (23) des Gehäuses (9) hindurchragt.

6. Möbelantrieb nach Anspruch 4 oder 5, **dadurch gekennzeichnet, dass** die Abdeckung (12) die Öffnung (23) des Gehäuses (9) im Wesentlichen ringförmig umgibt, wobei der durch die Öffnung (23) des Gehäuses (9) hindurchragende Stellarm (5a, 5b, 5c) in zumindest einer Relativstellung durch die ringförmige Abdeckung (12) hindurch verläuft.

7. Möbelantrieb nach einem der Ansprüche 1 bis 6, **dadurch gekennzeichnet, dass** die Abdeckung (12) in einem montierten Zustand und in einer Vorderansicht auf den Möbelkorpus (2) im Wesentlichen rechteckförmig ausgebildet ist.

8. Möbelantrieb nach einem der Ansprüche 1 bis 7, **dadurch gekennzeichnet, dass** die Abdeckung (12) zumindest bereichsweise einen L-förmigen Abschnitt aufweist.

9. Möbelantrieb nach Anspruch 8, **dadurch gekennzeichnet, dass** ein erster Schenkel (24a) des L-förmigen Abschnitts der Abdeckung (12) in einem montierten Zustand des Möbelantriebes (4) an einer Stirnseite (6a) der Möbelplatte (6) anliegt.

10. Möbelantrieb nach Anspruch 8, **dadurch gekennzeichnet, dass** ein erster Schenkel (24a) des L-förmigen Abschnitts der Abdeckung (12) in einem montierten Zustand des Möbelantriebes (4) an einem von der Stirnseite (6a) der Möbelplatte (6) rückspringenden Falz (27) anliegt, sodass eine Vorderseite (29) des L-förmigen Abschnitts der Abdeckung (12) bündig mit der Stirnseite (6a) der Möbelplatte (6) abschließt.

11. Möbelantrieb nach Anspruch 9 oder 10, **dadurch gekennzeichnet, dass** ein zweiter Schenkel (24b) des L-förmigen Abschnitts der Abdeckung (12) in einem montierten Zustand des Möbelantriebes (4) in das Innere des Möbelplatte (6) hineinreicht.

12. Möbelantrieb nach einem der Ansprüche 1 bis 11, **dadurch gekennzeichnet, dass** die Abdeckung (12) zusammen mit dem Gehäuse (9) des Möbelantriebes (4) einstückig oder als ein vom Gehäuse (9) gesonderter Bauteil ausgebildet ist, wobei vorzugsweise vorgesehen ist, dass die Abdeckung (12) mit dem Gehäuse lösbar verbindbar, vorzugsweise aufschnappbar, ist.

13. Möbelantrieb nach einem der Ansprüche 1 bis 12, **dadurch gekennzeichnet, dass** die Abdeckung (12) aus einem vom Gehäuse (9) verschiedenen, vorzugsweise vernickeltem, Material gebildet ist.

14. Möbel (1) mit einem Möbelkorpus (2), einem relativ zum Möbelkorpus (2) bewegbar gelagerten Möbelteil (3) und mit einem Möbelantrieb (4) nach einem der Ansprüche 1 bis 13 zum Bewegen des bewegbaren Möbelteiles (3), wobei das Gehäuse (9) des Möbelantriebes (4) zumindest bereichsweise innerhalb einer Aussparung (11) einer Möbelplatte (6) des Möbelkorpus (2) aufgenommen ist.

15. Möbel nach Anspruch 14, **dadurch gekennzeichnet, dass** der seitlich vorspringende Flansch (12a) der Abdeckung (12) in einem montierten Zustand des Möbelantriebes (4) einen zwischen dem Gehäuse (9) und einer Innenwand (11a) der Aussparung (11) befindlichen Spalt (25) abdeckt.

16. Möbel nach einem der Ansprüche 14 oder 15, **dadurch gekennzeichnet, dass** der seitlich vorspringende Flansch (12a) der Abdeckung (12) in einem montierten Zustand des Möbelantriebes (4) eine zwischen der Stirnseite (6a) der Möbelplatte (6) und einer Innenwand (11a) der Aussparung (11) befindliche Kante (26) der Möbelplatte (6) abdeckt.

## Claims

1. A furniture drive (4) for moving a furniture part (3) movably-supported relative to a furniture carcass (2), comprising:
- a housing (9) configured to be at least partially received within a recess (11) of a furniture panel (6) of the furniture carcass (2) in a mounted condition,
- an actuating arm arrangement (5) for moving the movable furniture part (3),
**characterized in that** a cover (12) is provided on the housing (9) of the furniture drive (4), the cover (12) having at least one laterally protruding, ring-shaped flange (12a).

2. The furniture drive according to claim 1, **characterized in that** a rear side (28) of the laterally protruding flange (12a) of the cover (12) forms a depth-stop for the housing (9) of the furniture drive (4), the depth-stop being configured to bear against the furniture panel (6), preferably against a front face (6a) of the furniture panel (6).

3. The furniture drive according to claim 1 or 2, **characterized in that** the housing (9) of the furniture drive (4) includes a first housing wall (9a) and a second housing wall (9b), the second housing wall (9b) being at least partially spaced apart from the first housing wall (9a).

4. The furniture drive according to claim 3, **characterized in that** an opening (23) is formed between the first housing wall (9a) and the second housing wall (9b), wherein the cover (12) is arranged in a region of that opening (23).

5. The furniture drive according to claim 4, **characterized in that** the actuating arm arrangement (5) includes at least one movably-supported actuating arm (5a, 5b, 5c) protruding through the opening (23) of the housing (9) in at least one relative position.

6. The furniture drive according to claim 4 or 5, **characterized in that** the cover (12) substantially entirely surrounds the opening (23) of the housing (23) in a ring-shaped manner, wherein the actuating arm (5a, 5b, 5c) protruding through the opening (23) of the housing (9) extends through the ring-shaped cover (12) in at least one relative position.

7. The furniture drive according to one of the claims 1 to 6, **characterized in that** the cover (12), in a mounted condition and in a front view onto the furniture carcass (2), is substantially rectangular-shaped.

8. The furniture drive according to one of the claims 1 to 7, **characterized in that** the cover (12) includes an L-shaped portion at least over a region.

9. The furniture drive according to claim 8, **characterized in that** a first limb (24a) of the L-shaped portion of the cover (12), in a mounted condition of the furniture drive (4), bears against a front face (6a) of the furniture panel (6).

10. The furniture drive according to claim 8, **characterized in that** a first limb (24a) of the L-shaped portion of the cover (12), in a mounted condition of the furniture drive (4), bears against a rabbet (27) retreating from the front face (6a) of the furniture panel (6), so that a front side (29) of the L-shaped portion of the cover (12) is arranged flush with the front face (6a) of the furniture panel (6).

11. The furniture drive according to claim 9 or 10, **characterized in that** a second limb (24b) of the L-shaped portion of the cover (12), in a mounted condition of the furniture drive (4), reaches into the interior of the furniture panel (6).

12. The furniture drive according to one of the claims 1 to 11, **characterized in that** the cover (12) and the housing (9) of the furniture drive (4) are formed together to have an integral one-piece configuration, or the cover (12) is configured as a component separate from the housing (9), wherein it is preferably provided that the cover (12) is configured to be releasably connected, preferably snapped, to the housing (9).

13. The furniture drive according to one of the claims 1 to 12, **characterized in that** the cover (12) is formed by a material differing from the material of the housing (9), the material of the cover (12) being preferably nickel-plated.

14. An item of furniture (1) comprising a furniture carcass (2), a furniture part (3) movably-supported relative to the furniture carcass (2), and a furniture drive (4) according to one of the claims 1 to 13 for moving the movable furniture part (3), wherein the housing (9) of the furniture drive (4) is at least partially received within a recess (11) of a furniture panel (6) of the furniture carcass (2).

15. The item of furniture (1) according to claim 14, **characterized in that** the laterally protruding flange (12a) of the cover (12), in a mounted condition of the furniture drive (4), covers a gap (25) arranged between the housing (9) and an inner wall (11a) of the recess (11).

16. The item of furniture (1) according to claim 14 or 15, **characterized in that** the laterally protruding flange (12a) of the cover (12), in a mounted condition of the furniture drive (4), covers an edge (26) of the furniture panel (6), the edge (36) being arranged between the front face (6a) of the furniture panel (6) and an inner wall (11a) of the recess (11) .

## Revendications

1. Entraînement de meuble (4) pour le déplacement d'une partie de meuble (3) logée de manière mobile par rapport à un corps de meuble (2), comprenant:
- un boîtier (9) qui est réalisé afin d'être reçu dans un état monté au moins par endroits à l'intérieur d'un évidement (11) d'une plaque de meuble (6) du corps de meuble (2),
- un agencement de bras de réglage (5) pour le déplacement de la partie de meuble (3) mobile,
**caractérisé en ce qu'**un recouvrement (12) est prévu au niveau du boîtier (9) de l'entraînement de meuble (4), lequel présente au moins une bride (12a) en saillie latéralement et réalisée sensiblement en anneau.

2. Entraînement de meuble selon la revendication 1, **caractérisé en ce qu'**un côté arrière (28) de la bride (12a) en saillie latéralement du recouvrement (12) réalise une butée de profondeur pouvant être placée sur la plaque de meuble (6), de préférence une butée de profondeur pouvant être placée sur un côté avant (6a) de la plaque de meuble (6), pour le boîtier (9) de l'entraînement de meuble (4).

3. Entraînement de meuble selon la revendication 1 ou 2, **caractérisé en ce que** le boîtier (9) de l'entraînement de meuble (4) présente une première paroi de boîtier (9a) et une deuxième paroi de boîtier (9b) espacée au moins par endroits de la première paroi de boîtier (9a).

4. Entraînement de meuble selon la revendication 3, **caractérisé en ce qu'**une ouverture (23) est formée entre la première paroi de boîtier (9a) et la deuxième paroi de boîtier (9), dans lequel le recouvrement (12) est agencé dans la zone de cette ouverture (23).

5. Entraînement de meuble selon la revendication 4, **caractérisé en ce que** l'agencement de bras de réglage (5) présente au moins un bras de réglage (5a, 5b, 5c) logé de manière mobile qui pénètre dans au moins une position relative par l'ouverture (23) du boîtier (9).

6. Entraînement de meuble selon la revendication 4 ou 5, **caractérisé en ce que** le recouvrement (12) entoure l'ouverture (23) du boîtier (9) sensiblement en anneau, dans lequel le bras de réglage (5a, 5b, 5c) pénétrant à travers l'ouverture (23) du boîtier (9) s'étend dans au moins une position relative à travers le recouvrement annulaire (12).

7. Entraînement de meuble selon l'une quelconque des revendications 1 à 6, **caractérisé en ce que** le recouvrement (12) est réalisé sensiblement en forme de rectangle dans un état monté et dans une vue de face du corps de meuble (2).

8. Entraînement de meuble selon l'une quelconque des revendications 1 à 7, **caractérisé en ce que** le recouvrement (12) présente au moins par endroits une section en forme de L.

9. Entraînement de meuble selon la revendication 8, **caractérisé en ce qu'**une première branche (24a) de la section en forme de L du recouvrement (12) repose dans un état monté de l'entraînement de meuble (4) contre un côté avant (6a) de la plaque de meuble (6).

10. Entraînement de meuble selon la revendication 8, **caractérisé en ce qu'**une première branche (24a) de la section en forme de L du recouvrement (12) repose dans un état monté de l'entraînement de meuble (4) contre un pli (27) en retrait du côté avant (6a) de la plaque de meuble (6) de sorte qu'un côté avant (29) de la section en forme de L du recouvrement (12) termine à fleur avec le côté avant (6a) de la plaque avant (6).

11. Entraînement de meuble selon la revendication 9 ou 10, **caractérisé en ce qu'**une deuxième branche (24b) de la section en forme de L du recouvrement (12) parvient dans un état monté de l'entraînement de meuble (4) à l'intérieur de la plaque de meuble (6).

12. Entraînement de meuble selon l'une quelconque des revendications 1 à 11, **caractérisé en ce que** le recouvrement (12) est réalisé conjointement avec le boîtier (9) de l'entraînement de meuble (4) d'un seul tenant ou comme un composant séparé du boîtier (9), dans lequel il est de préférence prévu que le recouvrement (12) puisse être relié de manière amovible au boîtier, de préférence fixé de manière immédiate.

13. Entraînement de meuble selon l'une quelconque des revendications 1 à 12, **caractérisé en ce que** le recouvrement (12) est formé en un matériau différent du boîtier (9), de préférence nickelé.

14. Meuble (1) avec un corps de meuble (2), une partie de meuble (3) logée de manière mobile par rapport au corps de meuble (2) et avec un entraînement de meuble (4) selon l'une quelconque des revendications 1 à 13, pour le déplacement de la partie de meuble (3) mobile, dans lequel le boîtier (9) de l'entraînement de meuble (4) est reçu au moins par endroits à l'intérieur d'un évidement (11) d'une plaque de meuble (6) du corps de meuble (2).

15. Meuble selon la revendication 14, **caractérisé en ce que** la bride en saillie latéralement (12a) du recouvrement (12) recouvre dans un état monté de l'entraînement de meuble (4) une fente (25) se trouvant entre le boîtier (9) et une paroi intérieure (11a) de l'évidement (11).

16. Meuble selon l'une quelconque des revendications 14 ou 15, **caractérisé en ce que** la bride en saillie latéralement (12a) du recouvrement (12) recouvre dans un état monté de l'entraînement de meuble (4) une arête (26) se trouvant entre le côté avant (6a) de la plaque de meuble (6) et une paroi intérieure (11a) de l'évidement (11) de la plaque de meuble (6).
